# EUROPÄISCHE PATENTSCHRIFT

(11) **EP 1 313 935 B1**
(45) Veröffentlichungstag und Bekanntmachung des Hinweises auf die Patenterteilung: **11.10.2006**
(21) Anmeldenummer: 01960712.6
(22) Anmeldetag: 28.08.2001
(51) Int. Cl.: F02D 35/02

(54) **VERFAHREN ZUR BESTIMMUNG DES STICKOXIDGEHALTS IN SAUERSTOFFHALTIGEN ABGASEN VON BRENNKRAFTMASCHINEN**
METHOD FOR DETERMINING NITROGEN OXIDE CONTENT IN INTERNAL COMBUSTION ENGINE EXHAUST GASES CONTAINING OXYGEN
PROCEDE DE DETERMINATION DE LA TENEUR EN AZOTE DE GAZ D'ECHAPPEMENT AZOTES ISSUS DE MOTEURS THERMIQUES

(30) Priorität: 02.09.2000 DE 10043383
(43) Veröffentlichungstag der Anmeldung: 28.05.2003
(73) Patentinhaber: DaimlerChrysler AG, 70567 Stuttgart (DE)
(72) Erfinder: DAUDEL, Helmut, 73614 Schorndorf (DE); HOHENBERG, Günter, Prof. Dr.-Ing., 64285 Darmstadt (DE)
(86) Internationale Anmeldenummer: PCT/EP2001/009870
(87) Internationale Veröffentlichungsnummer: WO 2002/018762

(56) Entgegenhaltungen:
- DE-A- 19 705 463
- US-A- 4 556 030
- US-A- 5 219 227
- US-A- 5 956 948
- PATENT ABSTRACTS OF JAPAN vol. 007, no. 089 (M-207), 13. April 1983 (1983-04-13) & JP 58 013137 A (YOSHIYUKI MORITA), 25. Januar 1983 (1983-01-25)
- PATENT ABSTRACTS OF JAPAN vol. 018, no. 389 (M-1642), 21. Juli 1994 (1994-07-21) & JP 06 108903 A (UNISIA JECS CORP), 19. April 1994 (1994-04-19)

## Beschreibung

Die Erfindung betrifft ein Verfahren zur Bestimmung des Stickoxidgehalts in sauerstoffhaltigen Abgasen von Brennkraftmaschinen, gemäß Oberbegrift des Anspruchs 1 (siehe z.B. US-A-4 556 030).

Beim Betrieb von Brennkraftmaschinen entstehen Abgase, die verschiedene Schadstoffe enthalten, wobei deren jeweiliger Anteil im wesentlichen von der Zusammensetzung des Kraftstoff/Luft-Gemisches abhängig ist. Insbesondere bei einem Betrieb mit magerem Kraftstoff/Luft-Gemisch, das heißt Lamda >1, ist der Anteil der Stickoxide (NOₓ) groß. Damit die in einigen Ländern strengen Abgasvorschriften eingehalten werden können, ist es bekannt, NOₓ-Speicherkatalysatoren einzusetzen. Diese NOₓ-Speicherkatalysatoren besitzen jedoch trotz Regeneration während bestimmter Betriebsbedingungen lediglich eine begrenzte Speicherkapazität, so daß eine Speicherung der anfallenden Stickoxide nicht immer in ausreichendem Maße möglich ist.

Um diesem Problem zu begegnen, wurde in der DE 198 01 626 A1 bereits ein Verfahren zur Diagnose eines Katalysators im Abgas von Verbrennungsmotoren vorgeschlagen, der sowohl eine Sauerstoff- als auch eine Stickoxidspeicherfähigkeit aufweist. Bei diesem Verfahren ist vorgesehen, daß eine erste Phasenverschiebung zwischen einer Verringerung der Sauerstoffkonzentration und einer darauf folgenden Reaktion der Sonde und eine zweite Phasenverschiebung zwischen anschließender Erhöhung der Sauerstoffkonzentration und einer darauf folgenden Reaktion der Sonde erfaßt wird. Bei diesem Verfahren wird die Differenz der Phasenverschiebung bestimmt und ein Fehlersignal gespeichert und/oder ausgegeben, wenn die genannte Differenz eine vorgegebene Schwelle nicht erreicht. Mit diesem Verfahren ist eine Einflußnahme auf den Betrieb der Brennkraftmaschine und den Anteil der bei der Verbrennung entstehenden Stickoxide im Abgas nicht möglich.

Aus der EP 0 783 918 A1 ist ein Verfahren zur Verringerung des Stickoxidgehalts in sauerstoffhaltigen Abgasen von Brennkraftmaschinen, insbesondere von Dieselmotoren und direkt einspritzenden Ottomotoren für Kraftfahrzeuge bekannt. Bei diesem Verfahren werden die Stickoxide mit Hilfe eines in Abhängigkeit von Betriebsparametern zum Abgas zudosierten Reduktionsmittels an einem Katalysator reduziert. Dabei wird als Reduktionsmittel Wasserstoff /oder Kohlenwasserstoff verwendet, wobei in einem ersten Betriebsbereich der Brennkraftmaschine nur Wasserstoff, in einem zweiten Betriebsbereich sowohl Wasserstoff als auch Kohlenwasserstoff und in einem dritten Betriebsbereich nur Kohlenwasserstoff stromauf des Katalysators zum Abgas zugeführt wird. Auch hierbei ist eine Einflußnahme auf die Betriebsweise der Brennkraftmaschine im Hinblick auf die Entstehung des Stickoxidanteils nicht möglich.

Der Erfindung liegt daher die Aufgabe zugrunde, ein Verfahren zur Bestimmung des Stickoxidgehalts in sauerstoffhaltigen Abgasen von Brennkraftmaschinen zu schaffen, mit dem die Stickoxidemission auf der Grundlage der tatsächlichen Einflußgrößen bestimmt werden kann.

Diese Aufgabe wird durch ein Verfahren zur Bestimmung des Stickoxidgehalts in sauerstoffhaltigen Abgasen von Brennkraftmaschinen mit den Merkmalen des Anspruchs 1 gelöst.

Bei der Entwicklung von Brennkraftmaschinen mit Kraftstoffeinspritzung wird bereits seit einiger Zeit angestrebt, die Stickoxid-Emission (NOₓ-Emission) durch Berechnung zu bestimmen. Eine solche Bestimmung dient beispielsweise der Vorausberechnung der NOₓ-Emissionen und der Versuchsplanung sowie Plausibilitätskontrollen von Meßwerten wie Indizierdaten und NOₓ-Werten. Die rechnerische Bestimmung des NOₓ mit den derzeitigen Simulationsmodellen ist für die NOₓ-Ermittlung völlig unzureichend. Außerdem läßt sich mit diesen Rechenmodellen aufgrund des extremen Rechenzeit-Bedarfs ein Steuer- und Regelalgorithmus für den Fahrzeugeinsatz nicht darstellen.

Von besonderer Bedeutung ist diese Problematik auch im Zusammenhang mit dem Einsatz von SCR-Katalysatoren. Die Menge des für einen solchen Katalysator einzuspritzenden Harnstoffs steht in einem festen Verhältnis zur NOₓ-Emission. Daraus ist zu folgern, daß in Abhängigkeit von der Exaktheit, mit der man die NOₓ-Emission bestimmen kann, auch eine entsprechend genaue Dosierung des Harnstoffs möglich ist und so der Wirkungsgrad des Katalysators erhöht werden kann.

Die vorliegende Erfindung ermöglicht es, die NOₓ-Emission exakt zu berechnen, da dieser Berechnung Werte aus den tatsächlichen Einflußgrößen auf die NOₓ-Emission zugrunde gelegt werden. Die Höhe der NOₓ-Emission einer Brennkraftmaschine hängt primär von der lokalen Temperatur, der Sauerstoffkonzentration und der Verweilzeit der Zylinderladung im Brennraum ab. Die beiden letztgenannten Größen lassen sich verhältnismäßig einfach durch Messung der Motordrehzahl der eingesetzten Luft und der Kraftstoffmenge erfassen. Dagegen ist es sehr viel schwieriger, die Gastemperatur im Brennraum zu ermitteln. Durch die vorliegende Erfindung wird daher vorgeschlagen, eine andere Größe zu verwenden, die unmittelbar mit der für die Stickoxid-Entstehung relevanten Gastemperatur korreliert. Da die Gastemperatur maßgeblich vom Schwerpunkt der Verbrennung, das ist die Lage der 50% Umsetzung des Kraftstoffs in Bezug auf die Kolbenstellung OT abhängt, ist es vorteilhaft, den Schwerpunkt oder eine vergleichbare Größe wie z.B. die Lage der maximalen Energieumsetzung als Bezugsgröße für die NOₓ₋Emission zu wählen. Aus diesem Wert für den Schwerpunkt der Verbrennung sowie den Werten der erfaßten Kraftstoffmenge und Luftmasse wird der Betrag der NOₓ-Emission z.B. mit Hilfe von Neuronalen Netzen berechnet.

Die Bestimmung des Schwerpunktes der Verbrennung erfolgt vorzugsweise durch Messung des Brennraumdruckverlaufs. Zu diesem Zweck ist ein Drucksensor im Bereich des Brennraumes vorgesehen. Diese Art der Ermittlung des Schwerpunktes der Verbrennung ist äußerst exakt. Alternativ hierzu besteht auch die Möglichkeit, über ein eigenes Modell zur Berechnung des Schwerpunktes aus dem Beginn der Einspritzung den Wert des Schwerpunktes der Verbrennung zu ermitteln.

Sofern Drucksensoren für die Bestimmung des Schwerpunktes der Verbrennung vorgesehen sind, so ergeben sich weitere Vorteile, insbesondere im Hinblick auf die Überwachung des Maximaldruckes zur Fehlererkennung, zur Feststellung der Betriebsart und dergleichen.

In weiterer Ausgestaltung der Erfindung ist es vorteilhaft, daß mittels eines Sensors die Menge des rückgeführten Abgases erfaßt und ein entsprechendes Signal der elektrischen Schaltung zugeführt wird und dieses Signal in die Berechnung des Betrags der NOₓ-Emission einbezogen wird. Darüber hinaus ist es vorteilhaft, daß die Sauerstoffkonzentration im Abgas erfaßt und ein entsprechendes Signal der elektrischen Schaltung zugeführt wird und daß dieses Signal in die Berechnung des Betrags der NOₓ-Emission einbezogen wird. Um alle Zylinder zu überwachen und einen Vergleich der jeweiligen Druckverläufe zum Zwecke der Fehlererkennung durchzuführen, ist es vorteilhaft, in jedem Zylinder einen Drucksensor anzuordnen, so daß in jedem Zylinder der Druckverlauf im Brennraum erfaßt wird und für jeden Zylinder eine separate Berechnung der NOₓ-Emission erfolgt.

Bei schnell laufenden Brennkraftmaschinen ist es darüber hinaus zweckmäßig, daß die Drehzahl der Brennkraftmaschine erfaßt und ein entsprechendes Signal der elektrischen Schaltung zugeführt wird und daß dieses Signal in die Berechnung des Betrages der NOₓ-Emission einbezogen wird. Außerdem ist es zweckmäßig, einen NOₓ-Sensor vorzusehen, der den NOₓ-Anteil im Abgasstrom erfaßt, wobei der daraus resultierende Meßwert mit dem Betrag der berechneten NOₓ₋Emission verglichen wird.

Die Erfindung wird nachstehend anhand der Zeichnung näher erläutert. In der Zeichnung zeigt:
- Fig. 1: eine schematische Darstellung eines Motorblocks mit Druckaufnehmern und Motorelektronik,
- Fig. 2: eine schematische Darstellung eines vertikalen Schnittes durch eine Brennkraftmaschine mit Kraftstoff- und Luftzuführung,
- Fig. 3: die Darstellung des Verlaufs der Verbrennung und Lage des Schwerpunktes, bezogen auf den Kurbelwinkel,
- Fig. 4: die Darstellung der Abhängigkeit der Stickoxidemission von der Lage des Schwerpunktes, bezogen auf den Kurbelwinkel.

In Fig. 1 ist ein Zylinderblock 1, der vier Zylinder 2 umfaßt, dargestellt. Jedem der Zylinder ist ein im Bereich des Brennraumes befindlicher Drucksensor 3 zugeordnet. Diese Drucksensoren 3 sind mittels Verbindungsleitungen 4 an Eingänge einer Signalaufbereitung 5 geschaltet. Die Signalaufbereitung 5 ist Bestandteil einer elektronischen Schaltung 6, die auch eine Motorelektronik 7 umfaßt. Auf einer in der Zeichnung nicht dargestellten Kurbelwelle der Brennkraftmaschine ist eine Scheibe 8, die beispielsweise gleichzeitig das Schwungrad bilden kann, angeordnet, wobei dieser Scheibe 8 ein Winkelmarkengeber 9 zugeordnet ist. Dieser Winkelmarkengeber 9 ist über eine Leitung 10 an einen Eingang der Signalaufbereitung 5 geschaltet.

In Fig. 2 ist der Zylinderblock 1 schematisch als Längsschnitt durch den Zylinder 2 dargestellt, wobei in dem Zylinder 2 ein Kolben 12 verschiebbar geführt ist, wobei die Oberseite des Kolbens 12 einen Brennraum 11 begrenzt. Der Zylinder 2 ist an seiner Oberseite durch einen Zylinderkopf 13 geschlossen, wobei in dem Zylinderkopf 13 ein Einlaßventil 14 und ein Auslaßventil 17 angeordnet sind. Durch das Einlaßventil 14 kann die benötigte Verbrennungsluft aus dem Saugrohr 15 in den Zylinder 2 einströmen, wobei die jeweilige Luftmasse in einem Luftmassenmesser 16 erfaßt wird. Der Luftmassenmesser 16 ist über eine Leitung 22 mit der elektronischen Schaltung 6 verbunden.

Durch das Auslaßventil 17 gelangen die Verbrennungsgase in eine Abgasleitung 18, die zu einer in der Zeichnung nicht dargestellten Katalysatoranordnung führt. Es ist eine von der Abgasleitung 18 abzweigende Abgasrückführleitung 19 vorgesehen, die stromab des Luftmassenmessers 16 in das Saugrohr 15 mündet. In dieser Abgasrückführleitung 19 befindet sich ein Rückführmengensensor 20, der die Masse des rückgeführten Abgases erfaßt und entsprechende Signale über eine Sensorleitung 21 an die elektronische Schaltung 6 überträgt.

Im Zylinderkopf 13 ist der bereits zu Fig. 1 beschriebene Drucksensor 3 angeordnet und über die Verbindungsleitung 4 an die elektronische Schaltung 6 geschaltet. Außerdem befindet sich um Zylinderkopf 13 ein Einspritzventil 25, das über eine Einspritzleitung 26 mit einer Einspritzpumpe 23 verbunden ist. Zwischen der Einspritzpumpe 23 und dem Einspritzventil 25 befindet sich eine Meßeinrichtung 24 für die Kraftstoffmasse. Diese Meßeinrichtung 24 ist über eine elektrische Leitung 27 mit der Schaltung 6 verbunden und die Einspritzpumpe 23 ist mit einer Steuerleitung 28 versehen, deren anderes Ende an der Schaltung 6 liegt.

Die in den Fig. 1 und 2 beschriebene Vorrichtung ermöglicht es, mit Hilfe des Drucksensors 3 den Druckverlauf im Brennraum 11 zu messen. Aus dem Druckverlauf kann der Schwerpunkt S der Verbrennung bestimmt werden, wobei die Lage des Schwerpunktes bei 50% der Umsetzung des Kraftstoffs liegt. Dieser Bezug entspricht dem ersten Hauptsatz der Thermodynamik dQ = dU + dW, das heißt, die zugeführte Energie ist gleich der inneren Energie plus der Kolbenarbeit. Die Lage des Schwerpunktes S ändert sich bezüglich des Kurbelwinkels bei Änderung des Verbrennungsverlaufs, wie dies in Fig. 3 dargestellt ist. Ist 50% der zugeführten Energie umgesetzt, so liegt dort der Schwerpunkt S. Mit der gestrichelten Linie in Fig. 3 ist dargestellt, daß bei geändertem Verlauf der Verbrennung beispielsweise durch einen späteren Einspritzbeginn auch eine andere Lage des Schwerpunktes zu verzeichnen ist, der in Fig. 3 mit S₁ angegeben ist.

Daß die Lage des Schwerpunktes S der Verbrennung unmittelbar Auswirkungen auf die Stickoxidemission NOₓ hat, wird aus Fig. 4 deutlich, wobei ersichtlich ist, daß die NOₓ₋Emission in g/kg Brennstoff größer ist, je geringer der Kurbelwinkel ist, bei dem der Schwerpunkt S erreicht wird. Es ergeben sich somit für spätere Kurbelwinkel und deren Schwerpunkt S₁ bzw. S₂ geringere NOₓ-Werte.

Mit Hilfe der vorliegenden Erfindung kann eine Überwachung des Spitzendruckes Pₘₐₓ sowie dessen Lage, bezogen auf den Kurbelwinkel, erfolgen. Ferner ist es möglich, eine Überwachung bezüglich der Gleichmäßigkeit der Verbrennung in den indizierten Zylindern durchzuführen. Ferner ist der Einsatz eines zusätzlichen NOₓ-Sensors zur Redundanz des Systems möglich, wobei ein Vergleich des gemessenen Wertes mit dem berechneten Wert für NOₓ erfolgen kann. Die ermittelten Werte für NOₓ können für die Steuerung bzw. Regelung von Abgasnachbehandlungssystemen benutzt werden. Die vorliegende Erfindung eignet sich nicht nur zur Durchführung von Versuchen in Prüfständen, sondern eignet sich insbesondere auch für den Einsatz im Fahrzeug, das heißt, bei der sogenannten On Bord-Diagnose ist eine ständige Berechnung und Kontrolle der NOₓ-Emission möglich.

## Patentansprüche

1. Verfahren zur Bestimmung des Stickoxidgehalts in sauerstoffhaltigen Abgasen von Brennkraftmaschinen, wobei in mindestens einem Zylinder (2) ein darin alternierend bewegbarer Kolben (12) ein Brennstoffgemisch in einem Brennraum (11) komprimiert und wobei die dem Zylinder (2) zugeführte Kraftstoffmenge und die in einem Saugrohr (15) strömende Luftmasse erfaßt und deren Werte einer elektronischen Schaltung (6) zugeführt werden, **dadurch gekennzeichnet, daß** aus mindestens einem aktuellen Meßwert des Motorbetriebs eine Bestimmung des Schwerpunktes (S) der Verbrennung erfolgt, wobei die Lage des Schwerpunktes bei 50% der Umsetzung des Kraftstoffs angenommen wird, und **daß** nachfolgend aus dem Wert für den Schwerpunkt (S) der Verbrennung sowie den Werten der erfaßten Kraftstoffmenge und Luftmasse der Betrag der Stickoxidemission berechnet wird.

2. Verfahren nach Anspruch 1,
**dadurch gekennzeichnet, daß** mittels eines Sensors (3) der Druckverlauf im Brennraum (11) erfaßt und mindestens ein dem Druckverlauf entsprechendes Signal der elektronischen Schaltung (6) zugeführt wird und daraus der Schwerpunkt (S) der Verbrennung bestimmt wird.

3. Verfahren nach Anspruch 1,
**dadurch gekennzeichnet, daß** die elektrische Schaltung (6) die Motorelektronik (7) umfaßt, in der ein Rechenmodell abgelegt ist, über das aus dem jeweiligen Zeitpunkt des Spritzbeginns (A) der Schwerpunkt (S) der Verbrennung oder eine vergleichbare Größe wie z.B. die Lage der maximalen Energieumsetzung berechnet wird.

4. Verfahren nach einem der Ansprüche 1 bis 3,
**dadurch gekennzeichnet, daß** mittels eines Sensors (20) die Menge des rückgeführten Abgases erfaßt und ein entsprechendes Signal der elektrischen Schaltung (6) zugeführt wird und dieses Signal in die Berechnung des Betrags der NOₓ-Emission einbezogen wird.

5. Verfahren nach einem der Ansprüche 1 bis 4,
**dadurch gekennzeichnet, daß** die Sauerstoffkonzentration erfaßt und ein entsprechendes Signal der elektrischen Schaltung zugeführt wird und daß dieses Signal in die Berechnung des Betrags der NOₓ-Emission einbezogen wird.

6. Verfahren nach einem der Ansprüche 1 bis 5,
**dadurch gekennzeichnet, daß** in jedem Zylinder (2) der Druckverlauf im Brennraum (11) erfaßt wird und für jeden Zylinder (2) eine separate Berechnung der NOₓ₋Emission erfolgt.

7. Verfahren nach einem der Ansprüche 1 bis 6,
**dadurch gekennzeichnet, daß** ein NOₓ-Sensor den NOₓ₋Anteil im Abgasstrom erfaßt und ein entsprechender Meßwert mit dem Betrag der berechneten NOₓ-Emission verglichen wird.

8. Verfahren nach einem der Ansprüche 1 bis 7,
**dadurch gekennzeichnet, daß** die Drehzahl der Brennkraftmaschine erfaßt und ein entsprechendes Signal der elektrischen Schaltung zugeführt wird und daß dieses Signal in die Berechnung des Betrags der NOₓ₋Emission einbezogen wird.

## Claims

1. Method for determining nitrogen oxide content in internal combustion engine exhaust gases containing oxygen, wherein a piston (12) movable in alternating directions in at least one cylinder (2) compresses a fuel mixture in a combustion chamber and wherein the fuel flow fed to the cylinder (2) and the air volume flowing in an induction pipe (15) are detected and the detected values are fed to an electronic circuit (6), **characterised in that** the centre of gravity (S) of the combustion is determined from at least one current measured value of engine operation, the position of the centre of gravity being assumed to lie at 50% of fuel conversion, and **in that** the amount of nitrogen oxide emission is then calculated from the value for the centre of gravity (S) of the combustion and from the values of the detected fuel flow and air volume.

2. Method according to claim 1,
**characterised in that** the pressure pattern in the combustion chamber (11) is detected by means of a sensor (3) and at least one signal corresponding to the pressure pattern is fed to the electronic circuit (6) and the centre of gravity (S) of the combustion is determined therefrom.

3. Method according to claim 1,
**characterised in that** the electric circuit (6) includes the engine electronics (7), wherein a calculating model is stored by means of which the centre of gravity (S) of the combustion or a comparable variable, such as the position of maximum energy conversion, is calculated from the beginning of injection (A).

4. Method according to any of claims 1 to 3,
**characterised in that** the quantity of recirculated exhaust gas is detected by means of a sensor (20) and a corresponding signal is fed to the electric circuit (6), said signal being included in the calculation of the NOx emission value.

5. Method according to any of claims 1 to 4,
**characterised in that** the oxygen concentration is detected and a corresponding signal is fed to the electric circuit, said signal being included in the calculation of the NOx emission value.

6. Method according to any of claims 1 to 5,
**characterised in that** in each cylinder (2) the pressure pattern in the combustion chamber (11) is detected and NOx emission is calculated individually for each cylinder (2).

7. Method according to any of claims 1 to 6,
**characterised in that** a NOx sensor detects the NOx content of the exhaust gas flow and a corresponding value is compared to the calculated NOx emission value.

8. Method according to any of claims 1 to 7,
**characterised in that** the speed of the internal combustion engine is detected and a corresponding signal is fed to the electric circuit, said signal being included in the calculation of the NOx emission value.

## Revendications

1. Procédé de détermination de la teneur en oxyde d'azote dans les gaz d'échappement contenant de l'oxygène de moteurs à combustion interne, dans lequel un piston se déplaçant alternativement (12) comprime un mélange de carburant dans une chambre de combustion (11) dans au moins un cylindre (2), et dans lequel la quantité de carburant associée au cylindre (2) et la masse d'air circulant dans un conduit d'admission (15) sont détectées et leur valeurs sont délivrées à un circuit électronique (6), **caractérisé en ce qu'**une détermination du centre de gravité (S) de la combustion résulte d'au moins une valeur de mesure réelle du fonctionnement du moteur, dans lequel la position du centre de gravité est atteinte à 50% de la conversion du carburant, et **en ce que,** ensuite, la teneur de l'émission d'oxyde d'azote est calculée à partir de la valeur pour le centre de gravité (S) de la combustion ainsi que des valeurs de la quantité de carburant et de la masse d'air détectées.

2. Procédé selon la revendication 1, **caractérisé en ce que**, au moyen d'un capteur (3), la courbe de pression est détectée dans la chambre de combustion (11) et au moins un signal correspondant à la courbe de pression est délivré au circuit électronique (6) et à partir de là, le centre de gravité (S) de la combustion est déterminé.

3. Procédé selon la revendication 1, **caractérisé en ce que** le circuit électronique (6) comprend l'électronique de moteur (7), dans laquelle un modèle de calcul est disposé, par l'intermédiaire duquel le centre de gravité (S) de la combustion ou une grandeur comparable comme par exemple la position de la conversion d'énergie maximale est calculée à partir du moment respectif du début d'injection (A).

4. Procédé selon l'une des revendications 1 à 3, **caractérisé en ce que**, au moyen d'un capteur (20), la quantité de gaz d'échappement recyclés est détectée et un signal correspondant est délivré au circuit électrique (6) et ce signal est compris dans le calcul de la teneur d'émission de NOₓ.

5. Procédé selon l'une des revendications 1 à 4, **caractérisé en ce que** la concentration en oxygène est détectée et un signal correspondant est délivré au circuit électrique et **en ce que** ce signal est compris dans le calcul de la teneur d'émission de NOₓ.

6. Procédé selon l'une des revendications 1 à 5, **caractérisé en ce que** la courbe de pression dans la chambre de combustion (11) est détectée dans chaque cylindre (2) et pour chaque cylindre(2), un calcul distinct de l'émission de NOₓ est effectué.

7. Procédé selon l'une des revendications 1 à 6, **caractérisé en ce qu'**un capteur de NOₓ détecte la proportion de NOₓ dans le flux des gaz d'échappement et une valeur de mesure correspondante est comparée à la teneur de l'émission de NOₓ calculée.

8. Procédé selon l'une des revendications 1 à 7, **caractérisé en ce que** la vitesse du moteur à combustion interne est détectée et un signal correspondant est délivré au circuit électrique et **en ce que** ce signal est compris dans le calcul de la teneur d'émission de NOₓ.
